# EUROPÄISCHE PATENTSCHRIFT

(11) **EP 4 486 174 B1**
(45) Veröffentlichungstag und Bekanntmachung des Hinweises auf die Patenterteilung: **06.05.2026**
(21) Anmeldenummer: 23709632.6
(22) Anmeldetag: 02.03.2023
(51) Int. Cl.: A47B 49/00

(54) **MÖBEL- ODER HAUSHALTSGERÄTEELEMENT**
ELEMENT FOR FURNITURE OR DOMESTIC APPLIANCES
ÉLÉMENT DE MEUBLE OU D'APPAREIL MÉNAGER

(30) Priorität: 04.03.2022 DE 102022105121
(43) Veröffentlichungstag der Anmeldung: 08.01.2025
(73) Patentinhaber: Paul Hettich GmbH & Co. KG, 32278 Kirchlengern (DE)
(72) Erfinder: BAUERRICHTER, Frank, 32584 Löhne (DE); MONTECCHIO, Andreas, 32105 Bad Salzuflen (DE); KOPTIK, Christian, 33335 Gütersloh (DE); SCHÄFER, Thomas, 32278 Kirchlengern (DE); SZLAPKA, Timo, 33739 Bielefeld (DE); PETKER, Waldemar, 32257 Bünde (DE); KLÜTER, Sören, 32547 Bad Oeynhausen (DE)
(74) Vertreter: Dantz, Jan Henning
(86) Internationale Anmeldenummer: PCT/EP2023/055369
(87) Internationale Veröffentlichungsnummer: WO 2023/166145

(56) Entgegenhaltungen:
- WO-A1-2018/151123
- FR-A1- 2 707 694
- JP-A- H08 368
- US-A- 4 124 262

## Beschreibung

Die vorliegende Erfindung betrifft ein Möbel- oder Haushaltsgeräteelement gemäß dem Oberbegriff des Anspruchs 1.

Derartige Möbel- oder Haushaltsgeräteelemente wie Ablagen oder Regale, bei denen ein in einem Trägerkorpus gleichzeitig rotatorisch und translatorisch bewegbar gelagertes Korpusteil aufgenommen ist, sind beispielsweise aus der DE 10 2019 109 866 A1 bekannt.

Zur Durchführung der Translations-Rotations-Bewegung des Korpusteils wird ein Translations-Rotationslager eingesetzt.

Insbesondere bei größeren und/oder höheren Möbel- oder Haushaltsgeräteelementen, wie beispielsweise Kühl- und Gefriergeräten oder Weinkühlern, ist es aus Stabilitätsgründen erforderlich, die Bewegung des translatorisch-rotatorisch bewegbaren Korpusteils zusätzlich abzustützen.

Dazu ist es beispielsweise aus der DE 10 2019 132 207 A1 bekannt, zwischen den Deckplatten des Trägerkorpus und des Korpusteils ein Führungslager anzuordnen, mit dem die Translations-Rotations-Bewegung zusätzlich geführt wird.

Insbesondere bei Anordnung einer sowohl den feststehenden Trägerkorpus als auch das translatorisch-rotatorisch bewegbare Korpusteil überdeckenden Deckträgerplatte ist es wünschenswert, den vertikalen Abstand zwischen der Deckträgerplatte des Trägerkorpus und der Deckplatte des Korpusteils bzw. zwischen der Bodenträgerplatte des Trägerkorpus und der Bodenplatte des Korpusteils genau festzulegen, um erwünschte Abstände zwischen Bestandteilen des Möbel- oder Haushaltsgeräteelements konstant zu halten.

In der WO 2018/151123 A1 wird ein Führungselement für ein Regalmöbel beschrieben, das sich mit zwei an einem Träger befestigten Rollen in einer Führungskurvenbahn abstützt, wobei der Träger in seiner vertikalen Position variabel einstellbar ist.

Aufgabe der vorliegenden Erfindung ist es, insbesondere bei Nebeneinanderanordnung eines ersten und zweiten Korpusteils in einem Möbel- oder Haushaltsgeräteelement, ein Absenken der Deckträgerplatte bzw. der Bodenplatte des Korpusteils während der Translations-Rotationsbewegung des Korpusteils zu verhindern.

Diese Aufgabe wird durch ein Möbel- oder Haushaltsgeräteelement mit den Merkmalen der Ansprüche 1 und 6 gelöst.

Das erfindungsgemäße Möbel- oder Haushaltsgeräteelement weist einen Trägerkorpus mit einer Bodenträgerplatte, einer Deckträgerplatte und optional mindestens einer Seitenwand auf sowie ein relativ zum Trägerkorpus gleichzeitig translatorisch und rotatorisch bewegbar gelagertes Korpusteil mit einer Bodenplatte, einer Deckplatte und mindestens eine Seitenwand.

Zwischen der Deckträgerplatte und der Deckplatte und/oder zwischen der Bodenträgerplatte und der Bodenplatte ist ein Führungslager angeordnet.

Das Führungslager weist zumindest eine Führungskurvenbahn und ein in oder an der Führungskurvenbahn geführtes Führungselement auf, die an einander zugewandten Flächen der Deckträgerplatte und der Deckplatte oder der Bodenträgerplatte und der Bodenplatte angeordnet sind.

Weiter weist das Führungslager eine Linearführung auf, mit relativ zueinander in einer Translationsrichtung verschiebbaren Anschlussteilen, von denen eines an der Deckträgerplatte oder der Deckplatte angeordnet und das andere an der anderen der Deckträgerplatte oder der Deckplatte mittels eines Drehlagers gelagert und/oder das eine Anschlussteil an der Bodenträgerplatte oder der Bodenplatte angeordnet und das andere an der anderen der Bodenträgerplatte oder der Bodenplatte mittels eines Drehlagers gelagert ist.

Das Führungselement ist als sich an oder in der Führungskurvenbahn abstützendes Abstützelement ausgebildet, wobei die Position des Führungselements senkrecht zur Ebene der Deckträgerplatte oder der Bodenträgerplatte variabel einstellbar ist.

Das Führungselement weist eine an einer Seitenfläche der Führungskurvenbahn abrollbare Rolle auf. Die Rolle ist dabei an einer Achse befestigt, die in einer Buchse in Richtung ihrer Längsachse ortsfest und um ihre Längsachse drehbar gehalten ist. Die Buchse ist am Führungslager klemmend fixierbar und ermöglicht dabei eine einfache Höhenverstellung.

Durch die Bereitstellung eines solchen als Abstützelement ausgebildeten Führungselements ist in einfacher Weise ermöglicht, den vertikalen Abstand zwischen der Deckträgerplatte des Trägerkorpus und der Deckplatte des Korpusteils bzw. zwischen der Bodenträgerplatte des Trägerkorpus und der Bodenplatte des Korpusteils auf ein exakt definiertes Maß festzulegen.

Die variable Einstellbarkeit ermöglicht insbesondere den Ausgleich von Höhentoleranzen des Möbel- oder Haushaltsgeräteelements.

Alternativ ist die Rolle an einer Achse befestigt ist, die in einer Vertikalverstellung in Richtung ihrer Längsachse klemmend fixierbar ist. Die Vertikalverstellung weist ein am Verbindungselement befestigtes Lagergehäuse, einen im Lagergehäuse vertikal verschiebbar aufgenommenen Verstellkörper, in dem die Achse des Führungselements fixiert ist, und einen Rasthebel zur rastenden Fixierung des Verstellkörpers relativ zum Lagergehäuse auf.

Dies ermöglicht eine einfache und exakte Anpassung des Führungselements in vertikaler Richtung je nach Abstand zwischen Verbindungselement und Führungskurvenbahn.

Vorteilhafte Ausführungsvarianten sind Gegenstand der Unteransprüche.

In einer bevorzugten Weiterbildung dieser Ausführungsvariante ist zur klemmenden Fixierung der Buchse ein die Buchse in einer Klemmstellung fixierender Klemmhebel vorgesehen.

Dieser Klemmhebel weist bevorzugt einen Klemmkörper mit einer die Buchse umfänglich umschließenden Buchsenaufnahme und einen Hebelarm auf. Das Führungslager weist hier ein Kopfstück mit zwei parallel zueinander ausgerichteten Halteplatten mit jeweiligen Ausnehmungen auf, in denen die Buchse umfänglich geführt aufgenommen ist, wobei der Klemmhebel in einem Aufnahmeraum zwischen den Halteplatten aufgenommen ist und in der Klemmstellung der Klemmkörper gegen eine Klemmwand des Führungslagers gedrückt mit einer Teilfläche der die Buchsenaufnahme bildende Wandung reibschlüssig an einer Teilfläche der Mantelaußenfläche der Buchse anliegt.

Nach einer weiteren bevorzugten Weiterbildung weist die Achse einen Absatz zur Ortsfixierung der Rolle auf der Achse auf.

Auf der der Rolle abgewandten Seite des Absatzes ist ein Lager auf der Achse aufgenommen. Das Lager ist dabei insbesondere als Auflager oder als Kugellager ausgebildet.

Die Führungskurvenbahn weist in einer besonderen Weiterbildung eine Laufschräge zur vertikalen Abstützung der Rolle auf.

Gemäß einer weiteren bevorzugten Ausgestaltung ist die Linearführung aus einer Auszugsführung gebildet, mit einer an der Deckträgerplatte oder der Deckplatte und/oder an der Bodenträgerplatte oder der Bodenplatte angeordneten Führungsschiene und wenigstens einer verschiebbar daran gelagerten Laufschiene, wobei das Führungselement an einem plattenförmig ausgebildeten Verbindungselement des Führungslagers festgelegt ist.

Die Anordnung des Führungselements an dem Verbindungselement des Führungslagers ermöglicht eine einfache Montage.

Das Verbindungselement ist dabei bevorzugt an der wenigstens einen Laufschiene der Linearführung befestigt.

Die Führungskurvenbahn ist bevorzugt an der Deckplatte des Korpusteils und die wenigstens eine Laufschiene der Linearführung über die Verbindungsplatte an der Deckträgerplatte des Trägerkorpus angeschlossen.

Gemäß einer weiteren Ausgestaltung ist das Axiallager bzw. der Gewindebolzen an dem Verbindungselement des Führungslagers festgelegt.

Gemäß einer vorteilhaften Weiterbildung ist der Gewindebolzen in einer an einem Kopfstück des Verbindungselements angeordneten Gewindehülse axial zum Gewindebolzen verstellbar festgelegt.

Nachfolgend werden bevorzugte Ausführungsbeispiele anhand der beiliegenden Zeichnungen näher erläutert.

Es zeigen:
- Fig. 1: eine schematische perspektivische Ansicht eines Möbelelements mit einem ersten, nicht translatorisch und rotatorisch bewegbaren Trägerkorpus und einem translatorisch und rotatorisch bewegbaren Korpusteil in der Schließstellung,
- Fig. 2: eine der Figur 1 entsprechende Darstellung des Möbelelements mit aus der Schließstellung herausbewegtem Korpusteil,
- Fig. 3: eine der Figur 1 entsprechende Darstellung des Möbelelements mit aus der Schließstellung in die Öffnungsendstellung herausbewegtem Korpusteil,
- Fig. 4a: eine der Fig. 1 entsprechende Darstellung des Möbelelements mit abgenommener gemeinsamer Deckträgerplatte zur Darstellung des Führungslagers,
- Fig. 4b: eine Darstellung des Möbelelements der Fig. 1 von unten mit abgenommener gemeinsamer Bodenträgerplatte zur Darstellung des Führungslagers,
- Fig. 5: eine schematische perspektivische Ansicht einer Ausführungsvariante eines Führungslagers mit Führungskurvenbahn und Linearführung,
- Fig. 6: eine schematische perspektivische Ausschnittsvergrößerung des Führungslagers und einer ersten Ausführungsvariante eines Führungselements,
- Fig. 7: eine Explosionsdarstellung des Führungselements gemäß Figur 6,
- Fig. 8: eine schematische perspektivische Ansicht einer zweiten Ausführungsvariante eines Führungselements,
- Fig. 9: eine Schnittdarstellung durch das in Figur 8 gezeigte Führungselement,
- Fig. 10: eine schematische perspektivische Ansicht einer weiteren Ausführungsvariante eines durch Klemmen festlegbaren Führungselements, angebracht in einem alternativ ausgebildeten Kopfstück des Verbindungselements bei gelöstem Klemmhebel,
- Fig. 11: eine schematische perspektivische Ansicht der in Figur 10 dargestellten Ausführungsvariante bei durch den Klemmhebel festegeltem Führungselement,
- Fig. 12: eine Explosionsdarstellung des Führungselements und des Kopfstücks des Verbindungselements gemäß Figur 10,
- Fig. 13: eine Schnittdarstellung des am Kopfstück des Verbindungselements angeordneten Führungselements in gelöster Stellung des Klemmhebels,
- Fig. 14: eine Schnittdarstellung des am Kopfstück des Verbindungselements angeordneten Führungselements in der Klemmstellung des Klemmhebels,
- Fig. 15 und 16: Schnittdarstellungen des am Kopfstück des Verbindungselements angeordneten Führungselements in unterschiedlichen Einstellpositionen,
- Fig. 17: eine Schnittdarstellung einer weiteren Ausführungsvariante eines durch Klemmen festlegbaren Führungselements,
- Fig. 18: eine Explosionsdarstellung des Führungselements und des Kopfstücks des Verbindungselements gemäß Figur 17,
- Fig. 19: eine schematische perspektivische Ansicht einer weiteren Ausführungsvariante eines mithilfe einer Vertikalverstellung in Z-Richtung variabel festlegbaren Führungselements, angebracht an einem Kopfstück des Verbindungselements mit Klemmhebel in der Fixierstellung,
- Fig. 20: eine Explosionsdarstellung des Führungselements und der Vertikalverstellung gemäß Figur 19,
- Fig. 21: eine Schnittdarstellung der Ausführungsvariante gemäß Figur 19 in der Offenstellung des Klemmhebels,
- Fig. 22: eine Schnittdarstellung der Ausführungsvariante gemäß Figur 19 in der Klemmstellung des Klemmhebels,
- Fig. 23: eine Schnittdarstellung gemäß Figur 22 bei maximal aus einem Lagergehäuse herausgeschobenem Führungselement,
- Fig. 24: eine Schnittdarstellung gemäß Figur 22 bei maximal in dem Lagergehäuse aufgenommenem Führungselement,
- Figur 25: eine perspektivische Darstellung des in der Vertikalverstellung angeordneten Führungselements mit Klemmhebel in der Klemmstellung und
- Figur 26: eine perspektivische Darstellung des in der Vertikalverstellung angeordneten Führungselements mit Klemmhebel in der Offenstellung.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Möbelelements, des Trägerkorpus, des Korpusteils, der Deckplatte, des Führungslagers, der Führungskurvenbahn, der Linearführung, des Führungselements und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In den Fig. 1 bis 4 ist mit dem Bezugszeichen 1 insgesamt eine Ausführungsvariante eines erfindungsgemäßen Möbel- oder Haushaltsgeräteelement bezeichnet. Das hier als Möbelelement dargestellte Möbel- oder Haushaltsgeräteelement 1 weist einen Trägerkorpus 2 auf sowie ein gleichzeitig translatorisch und rotatorisch bewegbar gelagertes Korpusteil 3.

Nachfolgend wird zur einfacheren Lesbarkeit das Möbel- oder Haushaltsgeräteelement 1 kurz als Möbelelement 1 bezeichnet. Ein entsprechendes Haushaltsgeräteelement, insbesondere ein Kühl- oder Gefriergeräteelement oder ein Weinkühlerelement, kann analog zu dem als Möbelelement dargestellten Möbel- oder Haushaltsgeräteelement 1 aufgebaut sein.

Der Trägerkorpus 2 weist zumindest eine Bodenträgerplatte 21 und eine Deckträgerplatte 22 sowie wenigstens eine mit der Bodenträgerplatte 21 und der Deckträgerplatte 22 verbundene Seitenwand 23 auf. Die Frontseite des Trägerkorpus 2 ist hier beispielhaft durch eine Schwenktür 24 verschlossen.

Das Korpusteil 3 weist zumindest eine Bodenplatte 31 und eine Deckplatte 32 sowie wenigstens eine mit der Bodenplatte 31 und der Deckplatte 32 verbundene Seitenwand 33, in der hier gezeigten Ausführungsvariante zwei Seitenwände 33, auf. Die Seitenwände sind hier durch Blenden 34 nach außen abgedeckt. Der Innenraum des Korpusteils 3 ist hier beispielhaft durch mehrere an den Seitenwänden 33 festgelegte Ablagen 35 in mehrere übereinander angeordnete Fächer unterteilt.

Die Bodenträgerplatte 21 des Trägerkorpus 2 erstreckt sich dabei in seiner Länge über die gesamte Fläche des Möbelelements 1. Gleiches gilt für die Deckträgerplatte 22, die sowohl das obere Ende des Trägerkorpus 2 als auch das obere Ende des Korpusteils 3 überdeckt, wie es in den Figuren 1 bis 3 dargestellt ist.

Der Trägerkorpus 2 kann alternativ auch als Wandhalterung mit Deckträgerplatte 22 und Bodenträgerplatte 21 ausgebildet sein, beispielsweise wenn das Möbel- oder Haushaltsgeräteelement 1 in einer Raumecke oder Raumnische angeordnet ist. Eine die Deckträgerplatte 22 und Bodenträgerplatte 21 verbindende Seitenwand 23 ist bei einer solchen Ausführungsvariante dementsprechend nicht notwendig.

Wie in Figur 4a gezeigt ist, ist zwischen der Deckträgerplatte 22 des Trägerkorpus 2 und der Deckplatte 32 des Korpusteils 3 ein Führungslager 4 angeordnet. Das Führungslager 4 dient der Abstützung der Translations-Rotations-Bewegung des Korpusteils 3.

Ein solches Führungslager 4 kann auch zwischen der Bodenträgerplatte 21 und der Bodenplatte 31 angeordnet sein. In Figur 4b ist das Möbelelement 1 in einer Ansicht von unten mit abgenommener Bodenträgerplatte 21 und dem Führungslager 4 dargestellt.

Alternativ kann zwischen der Bodenträgerplatte 21 und der Bodenplatte 31 auch ein Translations-Rotationsbeschlag 10, beispielhaft teilweise in Figur 2 dargestellt, angeordnet sein, wie er beispielsweise aus der DE 10 2019 109 866 A1 bekannt ist.

Das Führungslager 4 weist, wie in Figuren 4a bis 6 dargestellt ist, eine hier an der Deckplatte 32 des Korpusteils 3 angeordnete Führungskurvenbahn 5 und ein an einem hier plattenförmig ausgebildeten Verbindungselement 6, dass an der Deckträgerplatte 22 des Trägerkorpus 2 befestigt ist, angeordnetes Führungselement 8 auf, das in die Führungskurvenbahn 5 vorsteht.

Denkbar ist auch, das Führungselement 8 direkt an der Deckträgerplatte 22 des Trägerkorpus 2 zu befestigten.

Weiter weist das Führungslager 4 eine Linearführung 7 auf, mit relativ zueinander verschiebbaren Anschlussteilen, von denen eines an der Deckträgerplatte 22 oder der Deckplatte 32 angeordnet und das andere an der anderen der Deckträgerplatte 22 oder der Deckplatte 32 mittels eines Drehlagers 12 gelagert ist.

Bei Anordnung des Führungslagers 4 im Bodenbereich des Korpusteils 3 ist entsprechend das eine Anschlussteil an der Bodenträgerplatte 22 oder der Bodenplatte 32 angeordnet und das andere an der anderen der Bodenträgerplatte 22 oder der Bodenplatte 32 mittels des Drehlagers 12 gelagert.

Das Führungselement 8 bzw. das weiter unten noch erläuterte weitere Ausführungsbeispiel eines Führungselements 9 ist als sich an oder in der Führungskurvenbahn 5 abstützendes Abstützelement ausgebildet.

Das Führungselement 8, 9 dient neben der Unterstützung der Translations-Rotations-Bewegung des Korpusteils 3 dazu, den vertikalen Abstand zwischen der Deckträgerplatte 22 des Trägerkorpus 2 und der Deckplatte 32 des Korpusteils 3 bzw. zwischen der Bodenträgerplatte 21 des Trägerkorpus 2 und der Bodenplatte 31 des Korpusteils 3 im Falle einer Anordnung des Führungslagers 4 im Bodenbereich des Korpusteils 3 auf ein exakt definiertes Maß festzulegen.

Die in den Figuren 5 bis 7 gezeigte erste Ausführungsvariante eines solchen Führungselements 8 weist eine an einem Axiallager angeordnete, an einem Boden 51 der Führungskurvenbahn 5 abrollbare Rolle 81 auf.

Das Axiallager weist dabei eine mit einem Gewindebolzen 851 versehene Axiallageraufnahme 85 auf, auf die ein Axiallagerring 84 aufsteckbar ist, an dessen dem Gewindebolzen 851 abgewandtem freien Ende, hier in Gestalt eines Zapfens 854, eine Rollenaufnahme 83 befestigt ist, in der die Rolle 81 drehbar gelagert ist.

Die Rolle 81 ist, wie in den Figuren 6 und 7 dargestellt, über die Rollenachse 82, die in einer zentralen Bohrung 811 der Rolle 81 durchgeführt ist, in dazu vorgesehenen Achslagern 833 in, über ein Verbindungsstück 832 miteinander verbundene, Schenkel 831 der Rollenaufnahme 83 aufgenommen.

Die Rollenaufnahme 83 selbst ist an der Axiallageraufnahme 85 befestigt, bevorzugt mit dem Zapfen 854 der Axiallageraufnahme 85 drehbar vertaumelt.

Das Axiallager bzw. der Gewindebolzen 85 ist bevorzugt an dem Verbindungselement 6 des Führungslagers 4 festgelegt. Dabei ist die Axiallageraufnahme 85 an einem dem Zapfen 854 entfernten Ende als Gewindebolzen 851 ausgebildet, der bevorzugt in einer an einem Kopfstück 63 des Verbindungselements 6 angeordneten Gewindehülse 64 axial zum Gewindebolzen 851 verstellbar festgelegt ist.

Zur Ermöglichung einer Drehbewegung um eine Längsachse der Axiallageraufnahme 85 der Rollenaufnahme 83 ist zwischen einem Kragen 852 der Axiallageraufnahme 85 und einem die Schenkel 831 miteinander verbindenden Verbindungsstück 832 der Rollenaufnahme 83 der Axiallagerring 84 eingeklemmt. Der Axiallagerring 84 weist eine Aufnahme 841 auf, durch die ein Halsstück 853 der Axiallageraufnahme 85 durchgeführt ist.

Eine alternative Ausführungsvariante eines solchen Führungselements ist in den Figuren 8 und 9 dargestellt.

Diese Ausführungsvariante des Führungselements 9 weist ebenfalls einen Gewindebolzen 91 auf, der, wie der Gewindebolzen 851 der oben beschriebenen Ausführungsvariante, bevorzugt in einer an dem Kopfstück 63 des Verbindungselements 6 angeordneten Gewindehülse 64 axial zum Gewindebolzen 91 verstellbar festgelegt ist.

Der Gewindebolzen 91 ist in eine Hülse 92 mit Innengewinde 96 eingeschraubt, an deren von dem Gewindebolzen 91 beabstandeten Ende eine Kugel 93 aufgenommen ist, die durch einen Kragen 95 am unteren Ende der Hülse 92 um ein vorbestimmtes Maß aus der Hülse 92 vorstehend aufgenommen ist. Durch den Kragen 95 wird ein Herausfallen der Kugel 93 verhindert.

Zwischen dem stirnseitigen Ende des Gewindebolzens 91 und der Kugel 93 ist, wie in Figur 9 gezeigt ist, ein Federelement 94 vorgesehen, mit dem die Kugel 93 stets aus der Hülse 92 gegen den Gewindebolzen 91 herausgedrückt wird.

Die Führungskurvenbahn 5 weist an ihren Außenseiten bevorzugt Ösen 52 auf, zur Festlegung, insbesondere Verschraubung der Führungskurvenbahn 5 an der Deckplatte 32 bzw. an der Bodenplatte 31 des Korpusteils 3.

Ebenso sind an dem Verbindungselement 6 an einem Hauptkörper 61, an dem im in Figur 5 gezeigten Beispiel die Laufschienen 72 der Linearführung 7 befestigt sind, seitlich Ösen 62 angeformt, die der Fixierung, insbesondere Verschraubung an der Deckträgerplatte 22 bzw. Bodenträgerplatte 21 dienen.

Die Führungsschiene 71 der Linearführung 7 ist auf einem Drehlager 12 drehbar gelagert.

Das Drehlager 12 weist einen Drehbolzen auf, der auf einer hier kreisförmigen Befestigungsplatte 11, die auf der Deckplatte 32 bzw. Bodenplatte 31 des Korpusteils 3 befestigt ist, angeordnet ist. Die Kreisform dient dabei der Kräfteverteilung auf eine möglichst große Fläche. Denkbar sind auch andere Gestaltungen.

Die Drehachse des Drehlagers 12 ist dabei in einem dazu vorgesehenen Drehachslager (nicht gezeigt) an der Unterseite der Führungsschiene 71 der Linearführung 7 gelagert, um die Translations-Rotationsbewegung des Korpusteils 3 relativ zum Trägerkorpus 2 zu ermöglichen.

Dabei kann die Drehachse ebenfalls axial verstellbar oder teleskopierbar in dem Drehachslager gelagert sein. Dadurch wird sichergestellt, dass das gesamte Führungslager 4 gleichmäßig abgestützt wird.

In den Figuren 10 bis 18 sind zwei weitere bevorzugte Ausführungsvarianten von Führungselementen 180, 190 dargestellt, bei denen das Führungselement 180, 190 eine an einer Seitenfläche 53 der Führungskurvenbahn 5 abrollbare Rolle 181, 191 aufweist. Die Rolle 181, 191 ist hier an einer sich in z-Richtung erstreckenden Achse 182, 192 befestigt, bevorzugt an einem Ende der Achse 182, 192.

Die Achse 182, 192 ist dabei zur Ermöglichung einer freien Drehbewegung der Rolle 181, 191 um die Längsachse der Achse 182, 192 in einer diese im Bereich eines von der Rolle entfernten oberen Abschnitts umhüllenden Buchse 184, 194 in Richtung ihrer Längsachse ortsfest und um ihre Längsachse drehbar gehalten, beispielsweise mithilfe einer am oberen Ende der Achse 182, 192 angebrachten und auf einer Stirnkante der Buchse 184, 194 aufliegenden Scheibe 186, 196, wie es in den Figuren 10, 11 und 17 dargestellt ist.

Die Buchse 184, 194 selbst ist am Führungslager 4 klemmend fixierbar. Zur klemmenden Fixierung der Buchse 184, 194 ist bevorzugt ein die Buchse 184, 194 in einer Klemmstellung fixierender Klemmhebel 13 vorgesehen.

Dieser Klemmhebel 13 weist bevorzugt, wie in den Figuren 12 und 18 dargestellt ist, einen Klemmkörper 131 mit einer die Buchse 184, 194 umfänglich umschließenden Buchsenaufnahme 133 und einen Hebelarm 132 auf.

Das Führungslager 4, hier bevorzugt ein Teilstück eines Verbindungselements 160, ähnlich dem weiter oben beschriebenen Verbindungselement 6 des Führungslagers 4, weist ein an einem Hauptkörper 161 des Verbindungselements 160 angeordnetes Kopfstück 163 mit zwei parallel zueinander ausgerichteten Halteplatten 164 mit jeweiligen bevorzugt kreisförmigen Ausnehmungen 166 auf, in denen die Buchse 184, 194 umfänglich geführt aufgenommen ist.

Der Klemmhebel 13 ist dabei in einem Aufnahmeraum 165 zwischen den Halteplatten 164 aufgenommen.

In der in den Figuren 11 und 14 bis 17 gezeigten Klemmstellung des Klemmhebels 13 ist der Klemmkörper 131 gegen eine Klemmwand 167 des Führungslagers 4 gedrückt. Durch eine exzentrische Anordnung der Buchsenaufnahme 133 relativ zur Mantelfläche des Klemmkörpers 131 wird dabei der Klemmkörper 131 in der horizontalen Ebene so verrückt, dass die Buchsenaufnahme 133 nicht mehr koaxial zu den Ausnehmungen 166 der Halteplatten 164 ausgerichtet ist und dadurch eine Teilfläche der die Buchsenaufnahme 133 bildende Wandung reibschlüssig an einer Teilfläche der Mantelaußenfläche der Buchse 184, 194 anliegt und die Buchse 184, 194 und damit die in z-Richtung in der Buchse 184, 194 ortsfest fixierte Rolle 181, 191 in z-Richtung fixiert wird.

Um die Positionierung der Rolle 181, 191 in z-Richtung zu ändern, kann der Klemmhebel 13 durch Betätigung des Hebelarms so gedreht werden, dass die Buchsenaufnahme 133 koaxial zu den Ausnehmungen 166 der Halteplatten 164 ausgerichtet ist und dadurch der Reibschluss zwischen der die Buchsenaufnahme 133 bildende Wandung und der Teilfläche der Mantelaußenfläche der Buchse 184, 194 aufgehoben ist.

Die Achse 182, 192 weist bevorzugt einen Absatz 183, 193 zur Ortsfixierung der Rolle 181, 191 auf.

Auf der der Rolle 181, 191 abgewandten Seite des Absatzes 183, 193 ist ein Lager 185, 195 auf der Achse 182, 192 aufgesetzt.

Bei der in den Figuren 10 bis 16 gezeigten Ausführungsvariante ist dieses Lager als Auflager ausgebildet, das sich auf in z-Richtung oberen Kanten der Steuerkurve 5 abstützt.

Bei der in den Figuren 17 und 18 gezeigten alternativen Ausführungsvariante ist dieses Lager als Kugellager ausgebildet. Bei dieser Ausführungsvariante ist bevorzugt die Mantelaußenfläche der Rolle mit einer Abschrägung ausgebildet, die auf einer entsprechenden Laufschräge 54 der Steuerkurve 5 in vertikaler, sprich z-Richtung aufliegt, so dass hier die Rolle 191 sich in z-Richtung auf der Laufschräge 54 abstützt.

In den Figuren 19-26 ist eine bevorzugte Ausführungsvariante einer Vertikalverstellung 210 für ein dem Führungselement 190 ähnlichen Führungselement 290 dargestellt.

Das Führungselement 290 weist auch hier eine an einer Seitenfläche 53 der Führungskurvenbahn 5 abrollbare Rolle 291 auf, die an einer sich in z-Richtung erstreckenden Achse 292 befestigt ist, bevorzugt an einem Ende der Achse 292.

Auch die Achse 292 weist bevorzugt einen ersten Absatz 293 zur Ortsfixierung der Rolle 291 am oder nahe eines ersten Endes der Achse 291 auf. Oberhalb bzw. auf der der Rolle 291 abgewandten Seite des Absatzes 293 ist auch hier ein Lager 295 auf der Achse 292 aufgesetzt. Das Lager 295 selbst ist auch hier bevorzugt als Kugellager ausgebildet.

Um das Führungselement 290 in z-Richtung an einen Abstand zwischen dem Hauptkörper 261 des Verbindungselements 260 und der Führungskurvenbahn 5 variabel anpassen zu können, ist die Achse 292 mit der daran drehbar fixierten Rolle 291 und dem drehbar an der Achse 292 fixierten Lager 295 in z-Richtung variabel in der Vertikalverstellung 210 gehalten.

Die Vertikalverstellung 210 weist dazu, wie in Figur 20 dargestellt ist, ein an dem Verbindungselement 260 befestigtes Lagergehäuse 220 auf. Das Lagergehäuse 220 ist bevorzugt mit Schrauben 266 im Bereich des Kopfstückes 263 des Verbindungselements 260 fixiert. Im Kopfstück 263 des Verbindungselements 260 sind dazu Schraubenaufnahmen 264 eingebracht, in die bevorzugt konisch geformte Köpfe der Schrauben 266 versenkt werden können.

Das Lagergehäuse 220 weist eine bevorzugt etwa quaderförmige Verstellkörperaufnahme 221 zur Aufnahme eines Verstellkörpers 230 auf.

Der Verstellkörper 230 weist einen Haltekörper 231 zur Lagerung der Achse 292 des Führungselements 290 auf. Zur Fixierung in z-Richtung ist, wie es in Figur 20 zu erkennen ist, an der Achse 292 ein zweiter Absatz 296 oberhalb des ersten Absatzes 293 angeordnet, der, wie in den Figuren 21 bis 24 erkennbar ist, ein Durchrutschen der Achse 292 durch eine Bohrung im Boden des Haltekörpers 231 in Richtung der Führungskurvenbahn 5 verhindert.

Wie weiter in den Figuren 21 bis 24 zu erkennen ist, liegt eine der Rolle 291 abgewandte Oberseite des Lagers 295 an einer Unterseite des Haltekörpers 231 an.

Der Verstellkörper 230 ist federbelastet in z-Richtung in dem Lagergehäuse 220 aufgenommen.

Dazu ist, wie in den Figuren 20 bis 24 dargestellt ist, ein hier als Schraubendruckfeder ausgebildetes Federelement 294 über die Achse 292 des Führungselements 290 übergestülpt.

Ein unteres Ende des Federelements 294 stützt sich dabei am Boden des Haltekörpers 231 ab. Ein oberes Ende des Federelements 294 stützt sich an einem Deckel 250 ab, der formschlüssig in einer dazu vorgesehenen Aussparung des Lagergehäuses 220 einliegt und (in den Figuren 21 bis 24) nach oben an einer Unterseite des Kopfstücks 263 des Verbindungselements 260 anliegt.

Zur Führung der Achse 292 des Verbindungselements 260 weist der Deckel 250 eine Achsaufnahme 251 auf, durch die ein von der Rolle 291 entferntes oberes Ende der Achse 292 aufgenommen ist.

Bevorzugt ist auch im Kopfstück 263 des Verbindungselements 260 eine hier als Bohrung ausgeführte Achsaufnahme 265 vorgesehen, in die ein in die Achsaufnahme 265 vorstehender Hals der Achsaufnahme 251 des Deckels 250 vorsteht.

Zur Einstellung der Position des Verbindungselements 260 in z-Richtung weist der Verstellkörper 230 eine bevorzugt einstückig mit dem Haltekörper 231 ausgebildete Verzahnung 232 auf, die bei in z-Richtung fixiertem Führungselement 290 bzw. Verstellkörper 230 mit einern Verzahnung 243 eines Rasthebels 240 in Eingriff steht.

Der Rasthebel 240 dieser Ausführungsvariante besteht im Wesentlichen aus einem Lagerbolzen 241 und einem radial vom Lagerbolzen 241 abstehenden Hebelarm 242 sowie der Verzahnung 243, die an einem Winkelsegment des Lagerbolzens 241 angeformt ist, wie es beispielsweise in Figur 21 dargestellt ist.

Der Lagerbolzen 241 dient der um die z-Achse drehbaren Fixierung des Rasthebels 240 einerseits in einer dazu vorgehenenen Lagerbolzenaufnahme 252 des Deckels 250 und andererseits an der dazu vorgesehenen Lagerbolzenaufnahme 223 des Lagergehäuses 220.

Der Rasthebel 240 kann so durch Drehbetätigung des Rasthebels 240 mithilfe des Hebelarms 242 von einer den Verstellkörper 230 in z-Richtung freigebenden Freigabestellung, wie sie in Figur 21 beispielhaft gezeigt ist, in eine in den Figuren 22 bis 24 gezeigte Fixierstellung verdreht werden, wobei in der Fixierstellung die Verzahnung 232 des Verstellkörpers 230 in die Verzahnung 243 des Rasthebels 240 eingreift und so eine Verschiebung des Verstellkörpers 230 und damit des Führungselements 290 unterbindet.

Während in Figur 22 eine mittlere Stellung des Verstellkörpers 230 relativ zum Lagergehäuse 220 gezeigt ist, zeigt Figur 23 eine maximal nach unten verschobene Stellung des Verstellkörpers 230 relativ zum Lagergehäuse 220.

Diese Maximalstellung wird dabei durch einen radial nach außen vorstehenden Steg 233 am oberen Rand des Haltekörpers 231 definiert, wobei dieser Steg 233 bei der maximal nach unten geschobenen Stellung des Verstellkörpers 230 auf einen dazu vorgesehenen Absatz am Boden oder nahe eines Bodens des Lagergehäuses 220 aufliegt.

Figur 24 zeigt eine maximal nach oben verschobene Stellung des Verstellkörpers 230 relativ zum Lagergehäuse 220.

Diese Maximalstellung wird durch Anschlagen des oberen Endes des Haltekörpers 231 an einer Unterseite des Deckels 250 definiert.

Figur 25 zeigt noch einmal das in der Vertikalverstellung 210 aufgenommene Führungselement 290 in der Fixierstellung des Rasthebels 240 als isometrische Einzeldarstellung.

Figur 26 zeigt entsprechend das in der Vertikalverstellung 210 aufgenommene Führungselement 290 mit Rasthebel 240 in der Offenstellung, in der der Verstellkörper 230 zusammen mit dem Führungselement 290 in z-Richtung verschoben werden kann.

Wie weiter in Figur 26 dargestellt ist, ist auf einer dem Rasthebel 240 zugewandten Fläche des Deckels 250 eine Erhöhung 253 angeformt, die der Fixierung des Rasthebels 240 in der Fixierstellung dient. Die Erhöhung ist dabei so positioniert, dass der Hebelarm 242 nicht ohne Kraftaufwand aus seiner in Figur 25 gezeigten Fixierstellung herausbewegt werden kann.

### Bezugszeichenliste

- 1: Möbel- oder Haushaltsgeräteelement

- 2: Trägerkorpus
- 21: Bodenträgerplatte
- 22: Deckträgerplatte
- 23: Seitenwand
- 24: Schwenktür

- 3: Korpusteil
- 31: Bodenplatte
- 32: Deckplatte
- 33: Seitenwand
- 34: Seitenblende
- 35: Ablage

- 4: Führungslager

- 5: Führungskurvenbahn
- 51: Boden
- 52: Öse
- 53: Seitenfläche
- 54: Laufschräge

- 6: Verbindungselement
- 61: Hauptkörper
- 62: Öse
- 63: Kopfstück
- 64: Gewindehülse

- 7: Linearführung
- 71: Führungsschiene
- 72: Laufschiene

- 8: Führungselement
- 81: Rolle
- 811: Bohrung
- 82: Rollenachse
- 83: Rollenaufnahme
- 831: Schenkel
- 832: Verbindungsstück
- 833: Achslager
- 84: Axiallagerring
- 841: Aufnahme
- 85: Axiallageraufnahme
- 851: Gewindebolzen
- 852: Kragen
- 853: Halsstück
- 854: Zapfen

- 9: Führungselement
- 91: Gewindebolzen
- 92: Hülse
- 93: Kugel
- 94: Federelement
- 95: Kragen
- 96: Innengewinde

- 10: Translations-Rotations-Beschlag
- 11: Befestigungsplatte
- 12: Drehlager

- 13: Klemmhebel
- 131: Klemmkörper
- 132: Hebelarm
- 133: Buchsenaufnahme

- 160: Verbindungselement
- 161: Hauptkörper
- 163: Kopfstück
- 164: Halteplatte
- 165: Aufnahmeraum
- 166: Ausnehmung
- 167: Klemmwand

- 180: Führungselement
- 181: Rolle
- 182: Achse
- 183: Absatz
- 184: Buchse
- 185: Lager
- 186: Scheibe

- 190: Führungselement
- 191: Rolle
- 192: Achse
- 193: Absatz
- 194: Buchse
- 195: Lager
- 196: Scheibe

- 210: Vertikalverstellung

- 220: Lagergehäuse
- 221: Verstellkörperaufnahme
- 223: Lagerbolzenaufnahme

- 230: Verstellkörper
- 231: Haltekörper
- 232: Verzahnung
- 233: Steg

- 240: Rasthebel
- 241: Lagerbolzen
- 242: Hebelarm
- 243: Verzahnung

- 250: Deckel
- 251: Achsaufnahme
- 252: Lagerbolzenaufnahme
- 253: Erhöhung

- 260: Verbindungselement
- 261: Hauptkörper
- 263: Kopfstück
- 264: Schraubenaufnahme
- 265: Achsaufnahme
- 266: Schraube

- 290: Führungselement
- 291: Rolle
- 292: Achse
- 293: erster Absatz
- 294: Federelement
- 295: Lager
- 296: zweiter Absatz

- A: Translationsrichtung
- x: Richtung
- y: Richtung
- z: Richtung

## Patentansprüche

1. Möbel- oder Haushaltsgeräteelement (1), aufweisend
- einen Trägerkorpus (2) mit einer Bodenträgerplatte (21) und einer Deckträgerplatte (22),
- ein relativ zum Trägerkorpus (2) gleichzeitig translatorisch und rotatorisch bewegbar gelagertes Korpusteil (3) mit einer Bodenplatte (31), einer Deckplatte (32) und mindestens einer Seitenwand (33),
- wobei zwischen der Deckträgerplatte (22) und der Deckplatte (32) und/oder zwischen der Bodenträgerplatte (21) und der Bodenplatte (31) ein Führungslager (4) angeordnet ist,
- wobei das Führungslager (4) zumindest eine Führungskurvenbahn (5) und ein in oder an der Führungskurvenbahn (5) geführtes Führungselement (180, 190) aufweist, die an einander zugewandten Flächen der Deckträgerplatte (22) und der Deckplatte (32) oder der Bodenträgerplatte (21) und der Bodenplatte (31) angeordnet sind,
- wobei das Führungslager (4) weiter eine Linearführung (7) aufweist, mit relativ zueinander in einer Translationsrichtung (A) verschiebbaren Anschlussteilen, von denen eines an der Deckträgerplatte (22) oder der Deckplatte (32) angeordnet und das andere an der anderen der Deckträgerplatte (22) oder der Deckplatte (32) mittels eines Drehlagers (12) gelagert und/oder das eine Anschlussteil an der Bodenträgerplatte (21) oder der Bodenplatte (31) angeordnet und das andere an der anderen der Bodenträgerplatte (21) oder der Bodenplatte (31) mittels eines Drehlagers (12) gelagert ist,
**dadurch gekennzeichnet, dass**
- das Führungselement (180, 190) als sich an oder in der Führungskurvenbahn (5) abstützendes Abstützelement ausgebildet ist, wobei die Position des Führungselements (180, 190) senkrecht zur Ebene der Deckträgerplatte (22) oder der Bodenträgerplatte (21) variabel einstellbar ist,
- wobei das Führungselement (180, 190) eine an einer Seitenfläche (53) der Führungskurvenbahn (5) abrollbare Rolle (181, 191) aufweist, wobei die Rolle (181, 191) an einer Achse (182, 192) befestigt ist, die in einer Buchse (184, 194) in Richtung ihrer Längsachse ortsfest und um ihre Längsachse drehbar gehalten ist, wobei die Buchse (184, 194) am Führungslager (4) klemmend fixierbar ist.

2. Möbel- oder Haushaltsgeräteelement (1) nach Anspruch 1, **dadurch gekennzeichnet, dass** zur klemmenden Fixierung der Buchse (184, 194) ein die Buchse (184, 194) in einer Klemmstellung fixierender Klemmhebel (13) vorgesehen ist.

3. Möbel- oder Haushaltsgeräteelement (1) nach Anspruch 2, **dadurch gekennzeichnet, dass** der Klemmhebel (13) einen Klemmkörper (131) mit einer die Buchse (184, 194) umfänglich umschließenden Buchsenaufnahme (133) und einen Hebelarm (132) aufweist, wobei das Führungslager (4) ein Kopfstück (163) mit zwei parallel zueinander ausgerichteten Halteplatten (164) mit jeweiligen Ausnehmungen (166) aufweist, in denen die Buchse (184, 194) umfänglich geführt aufgenommen ist, wobei der Klemmhebel (13) in einem Aufnahmeraum (165) zwischen den Halteplatten (164) aufgenommen ist und in der Klemmstellung der Klemmkörper (131) gegen eine Klemmwand (167) des Führungslagers (4) gedrückt mit einer Teilfläche der die Buchsenaufnahme (133) bildende Wandung reibschlüssig an einer Teilfläche der Mantelaußenfläche der Buchse (184, 194) anliegt.

4. Möbel- oder Haushaltsgeräteelement (1) nach einem der vorstehenden Ansprüche, **dadurch gekennzeichnet, dass** die Achse (182, 192) einen Absatz (183, 193) zur Ortsfixierung der Rolle (181, 191) aufweist.

5. Möbel- oder Haushaltsgeräteelement (1) nach Anspruch 4, **dadurch gekennzeichnet, dass** auf der der Rolle (181, 191) abgewandten Seite des Absatzes (183, 193) ein Lager (185, 195), insbesondere als Auflager oder Kugellager ausgebildet, auf der Achse (182, 192) aufgenommen ist.

6. Möbel- oder Haushaltsgeräteelement (1) nach dem Oberbegriff des Anspruchs 1, wobei das Führungselement (290) als sich an oder in der Führungskurvenbahn (5) abstützendes Abstützelement ausgebildet ist, wobei die Position des Führungselements (290) senkrecht zur Ebene der Deckträgerplatte (22) oder der Bodenträgerplatte (21) variabel einstellbar ist, wobei das Führungselement (290) eine an einer Seitenfläche (53) der Führungskurvenbahn (5) abrollbare Rolle (291) aufweist, wobei die Rolle (291) an einer Achse (292) befestigt ist, die in einer Vertikalverstellung (210) in Richtung ihrer Längsachse klemmend fixierbar ist, **dadurch gekennzeichnet, dass** die Vertikalverstellung (210) ein an einem Verbindungselement (260) befestigtes Lagergehäuse (220), einen im Lagergehäuse (220) vertikal verschiebbar aufgenommenen Verstellkörper (230), in dem die Achse (292) des Führungselements (290) fixiert ist, und einen Rasthebel (240) zur rastenden Fixierung des Verstellkörpers (230) relativ zum Lagergehäuse (220) aufweist.

7. Möbel- oder Haushaltsgeräteelement (1) nach einem der vorstehenden Ansprüche, **dadurch gekennzeichnet, dass** die Linearführung (7) aus einer Auszugsführung gebildet ist, mit einer an der Deckträgerplatte (22) oder der Deckplatte (32) und/oder an der Bodenträgerplatte (21) oder der Bodenplatte (31) angeordneten Führungsschiene (71) und wenigstens einer verschiebbar daran gelagerten Laufschiene (72), wobei das Führungselement (180, 190, 290) an einem Verbindungselement (6) des Führungslagers (4) festgelegt ist.

8. Möbel- oder Haushaltsgeräteelement (1) nach Anspruch 7, **dadurch gekennzeichnet, dass** das Verbindungselement (6) an der wenigstens einen Laufschiene (72) der Linearführung (7) befestigt ist.

9. Möbel- oder Haushaltsgeräteelement (1) nach Anspruch 8, **dadurch gekennzeichnet, dass** die Führungskurvenbahn (5) an der Deckplatte (32) und/oder an der Bodenplatte (31) des Korpusteils (3) und die wenigstens eine Laufschiene (72) der Linearführung (7) über das Verbindungselement (6) an der Deckträgerplatte (22) und/oder an der Bodenträgerplatte (21) des Trägerkorpus (2) angeschlossen sind.

10. Möbel- oder Haushaltsgeräteelement (1) nach einem der Ansprüche 7 bis 9, **dadurch gekennzeichnet, dass** das Axiallager bzw. der Gewindebolzen (851, 91) an dem Verbindungselement (6) des Führungslagers (4) festgelegt ist.

11. Möbel- oder Haushaltsgeräteelement (1) nach Anspruch 9, **dadurch gekennzeichnet, dass** der Gewindebolzen (851, 91) in einer an einem Kopfstück (63) des Verbindungselements (6) angeordneten Gewindehülse (64) axial zum Gewindebolzen (851, 91) verstellbar festgelegt ist.

12. Möbel- oder Haushaltsgeräteelement (1) nach einem der vorstehenden Ansprüche, **dadurch gekennzeichnet, dass** der Trägerkorpus (2) mindestens eine Seitenwand (23) aufweist.

## Claims

1. Furniture or household appliance element (1), comprising
- a support body (2) with a base support plate (21) and a cover support plate (22),
- a body part (3) mounted for simultaneous translational and rotational movement relative to the support body (2), with a base plate (31), a cover plate (32) and at least one side wall (33),
- wherein a guide bearing (4) is arranged between the cover support plate (22) and the cover plate (32) and/or between the base support plate (21) and the base plate (31),
- wherein the guide bearing (4) has at least one guide cam track (5) and a guide element (180, 190) guided in or on the guide cam track (5), which are arranged on mutually facing surfaces of the cover support plate (22) and the cover plate (32) or of the base support plate (21) and the base plate (31),
- wherein the guide bearing (4) further comprises a linear guide (7) with connecting parts displaceable relative to one another in a direction of translation (A), of which one is arranged on the cover support plate (22) or the cover plate (32) and the other is mounted on the other of the cover support plate (22) or the cover plate (32) by means of a pivot bearing (12) and/or the one connecting part is arranged on the base support plate (21) or the base plate (31) and the other is mounted on the other of the base support plate (21) or the base plate (31) by means of a pivot bearing (12),
**characterized in that**
- the guide element (180, 190) is designed as a support element supported on or in the guide cam track (5), the position of the guide element (180, 190) being variably adjustable perpendicular to the plane of the cover support plate (22) or the base support plate (21),
- wherein the guide element (180, 190) has a roller (181, 191) which can roll on a side surface (53) of the guide cam track (5), wherein the roller (181, 191) is fastened to an axle (182, 192) which is held stationary in a bushing (184, 194) in the direction of its longitudinal axis and rotatable about its longitudinal axis, wherein the bushing (184, 194) can be clampingly fixed to the guide bearing (4).

2. Furniture or household appliance element (1) according to claim 1, **characterized in that** a clamping lever (13) fixing the bushing (184, 194) in a clamping position is provided for clamping fixation of the bushing (184, 194).

3. Furniture or household appliance element (1) according to claim 2, **characterized in that** the clamping lever (13) has a clamping body (131) with a bushing receptacle (133) circumferentially enclosing the bushing (184, 194) and a lever arm (132), the guide bearing (4) having a head piece (163) with two retaining plates (164) aligned parallel to one another with respective recesses (166), in which the bushing (184, 194) is received in a circumferentially guided manner, the clamping lever (13) being received in a receiving space (165) between the retaining plates (164) and, in the clamping position, the clamping body (131) being pressed against a clamping wall (167) of the guide bearing (4) with a partial surface of the wall forming the bushing receptacle (133) bearing frictionally against a partial surface of the outer casing surface of the bushing (184, 194).

4. Furniture or household appliance element (1) according to one of claims 7 to 9, **characterized in that** the axle (182, 192) has a shoulder (183, 193) for fixing the roller (181, 191) in place.

5. Furniture or household appliance element (1) according to claim 4, **characterized in that** on the side of the shoulder (183, 193) facing away from the roller (181, 191), a bearing (185, 195), in particular designed as a support or ball bearing, is accommodated on the axle (182, 192).

6. Furniture or household appliance element (1) according to the preamble of claim 1, wherein the guide element (290) is designed as a support element supported on or in the guide cam track (5), the position of the guide element (290) being variably adjustable perpendicular to the plane of the cover support plate (22) or the base support plate (21), wherein the guide element (290) has a roller (291) which can roll on a side surface (53) of the guide cam track (5), the roller (291) being fastened to an axle (292) which can be fixed in a clamping manner in a vertical adjustment (210) in the direction of its longitudinal axis, **characterized in that** the vertical adjustment (210) has a bearing housing (220) fastened to the connecting element (260), an adjusting body (230) which is received in the bearing housing (220) so as to be vertically displaceable and in which the axis (292) of the guide element (290) is fixed, and a detent lever (240) for the latching fixing of the adjusting body (230) relative to the bearing housing (220).

7. Furniture or household appliance element (1) according to one of the preceding claims, **characterized in that** the linear guide (7) is formed from a pull-out guide, with a guide rail (71) arranged on the cover support plate (22) or the cover plate (32) and/or on the base support plate (21) or the base plate (31) and at least one running rail (72) displaceably mounted thereon, the guide element (180, 190, 290) being fixed to a connecting element (6) of the guide bearing (4).

8. Furniture or household appliance element (1) according to claim 7, **characterized in that** the connecting element (6) is fastened to the at least one running rail (72) of the linear guide (7).

9. Furniture or household appliance element (1) according to claim 8, **characterized in that** the guide cam track (5) is connected to the cover plate (32) and/or to the base plate (31) of the body part (3) and the at least one running rail (72) of the linear guide (7) is connected via the connecting element (6) to the cover support plate (22) and/or to the base support plate (21) of the support body (2).

10. Furniture or household appliance element (1) according to one of claims 7 to 9, **characterized in that** the thrust bearing or the threaded bolt (851, 91) is fixed to the connecting element (6) of the guide bearing (4).

11. Furniture or household appliance element (1) according to claim 9, **characterized in that** the threaded bolt (851, 91) is fixed in a threaded sleeve (64) arranged on a head piece (63) of the connecting element (6) so as to be adjustable axially to the threaded bolt (851, 91).

12. Furniture or household appliance element (1) according to any one of the preceding claims, **characterized in that** the support body (2) comprises at least one side wall (23).

## Revendications

1. Élément de meuble ou d'appareil ménager (1), présentant
- un corps de support (2) doté d'une plaque de support de fond (21) et d'une plaque de support de recouvrement (22),
- une partie de corps (3) montée mobile en translation et en rotation simultanément par rapport au corps de support (2) et dotée d'une plaque de fond (31), d'une plaque de recouvrement (32) et d'au moins une paroi latérale (33),
- dans lequel un palier de guidage (4) est disposé entre la plaque de support de recouvrement (22) et la plaque de recouvrement (32) et/ou entre la plaque de support de fond (21) et la plaque de fond (31),
- dans lequel le palier de guidage (4) présente au moins une trajectoire de guidage en courbe (5) et un élément de guidage (180, 190) guidé dans ou sur la trajectoire de guidage en courbe (5), lesquels sont disposés sur des surfaces de la plaque de support de recouvrement (22) et de la plaque de recouvrement (32) ou de la plaque de support de fond (21) et de la plaque de fond (31), surfaces qui se font face l'une et l'autre,
- dans lequel le palier de guidage (4) présente en outre un guidage linéaire (7), doté de parties de raccordement pouvant coulisser l'une par rapport à l'autre dans une direction de translation (A), dont une est disposée sur la plaque de support de recouvrement (22) ou sur la plaque de recouvrement (32) et l'autre est montée sur l'autre plaque parmi la plaque de support de recouvrement (22) ou la plaque de recouvrement (32) à l'aide d'un palier rotatif (12) et/ou l'une partie de raccordement est disposée sur la plaque de support de fond (21) ou sur la plaque de fond (31) et l'autre est montée sur l'autre plaque parmi la plaque de support de fond (21) ou la plaque de fond (31) à l'aide d'un palier rotatif (12),
**caractérisé en ce que**
- l'élément de guidage (180, 190) est configuré sous la forme d'un élément d'appui s'appuyant sur ou dans la trajectoire de guidage en courbe (5), la position de l'élément de guidage (180, 190) pouvant être réglée de manière variable perpendiculairement au plan de la plaque de support de recouvrement (22) ou de la plaque de support de fond (21),
- dans lequel l'élément de guidage (180, 190) présente un rouleau (181, 191) pouvant rouler sur une surface latérale (53) de la trajectoire de guidage en courbe (5), le rouleau (181, 191) étant attaché à un arbre (182, 192) qui peut être maintenu en place de manière fixe dans une douille (184, 194) en direction de son axe longitudinal et de manière rotative autour de son axe longitudinal, dans lequel la douille (184, 194) est fixée de manière bloquée au palier de guidage (4).

2. Élément de meuble ou d'appareil ménager (1) selon la revendication 1, **caractérisé en ce que,** pour fixer la douille (184, 194) de manière bloquée, un levier de blocage (13) fixant la douille (184, 194) dans une position de blocage est prévu.

3. Élément de meuble ou d'appareil ménager (1) selon la revendication 2, **caractérisé en ce que** le levier de blocage (13) présente un corps de blocage (131) doté d'une réception de douille (133) enserrant la douille (184, 194) sur sa périphérie ainsi que d'un bras de levier (132), dans lequel le palier de guidage (4) présente une pièce de tête (163) avec deux plaques de retenue (164) orientées parallèlement l'une à l'autre et dotées d'évidement respectifs (166), dans lesquels la douille (184, 194) est reçue de manière guidée sur sa périphérie, le levier de blocage (13) étant reçu dans un espace de réception (165) entre les plaques de retenue (164) et, dans la position de blocage, le corps de blocage (131) étant poussé contre une paroi de blocage (167) du palier de guidage (4) et s'appuyant par friction avec une surface partielle de la paroi formant la réception de douille (133) contre une surface partielle de la surface extérieure de revêtement de la douille (184, 194).

4. Élément de meuble ou d'appareil ménager (1) selon l'une des revendications précédentes, **caractérisé en ce que** l'arbre (182, 192) présente un épaulement (183, 193) pour la fixation en place du rouleau (181, 191).

5. Élément de meuble ou d'appareil ménager (1) selon la revendication 4, **caractérisé en ce que,** sur le côté de l'épaulement (183, 193) qui est opposé au rouleau (181, 191), un palier (185, 195), en particulier configuré sous la forme d'un appui mobile ou d'un palier à billes, est reçu sur l'arbre (182, 192).

6. Élément de meuble ou d'appareil ménager (1) selon le préambule de la revendication 1, dans lequel l'élément de guidage (290) est configuré sous la forme d'un élément d'appui s'appuyant sur ou dans la trajectoire de guidage en courbe (5), la position de l'élément de guidage (290) pouvant être réglée de manière variable perpendiculairement au plan de la plaque de support de recouvrement (22) ou de la plaque de support de fond (21), dans lequel l'élément de guidage (290) présente un rouleau (291) pouvant rouler sur une surface latérale (53) de la trajectoire de guidage en courbe (5), le rouleau (291) étant attaché à un arbre (292) qui peut être fixé de manière bloquée dans un réglage vertical (210) en direction de son axe longitudinal, **caractérisé en ce que** le réglage vertical (210) présente un logement de palier (220) attaché à un élément de liaison (260), un corps de réglage (230) reçu coulissant verticalement dans le logement de palier (220) et dans lequel l'arbre (292) de l'élément de guidage (290) est fixé, ainsi qu'un levier d'arrêt (240) pour fixer le corps de réglage (230) de manière à l'arrêter par rapport au logement de palier (220).

7. Élément de meuble ou d'appareil ménager (1) selon l'une des revendications précédentes, **caractérisé en ce que** le guidage linéaire (7) est formé d'un guidage de sortie, avec une glissière de guidage (71) disposée sur la plaque de support de recouvrement (22) ou sur la plaque de recouvrement (32) et/ou sur la plaque de support de fond (21) ou sur la plaque de fond (31) ainsi qu'au moins une glissière montée coulissante (72) dessus, dans lequel l'élément de guidage (180, 190, 290) est fixé à un élément de liaison (6) du palier de guidage (4).

8. Élément de meuble ou d'appareil ménager (1) selon la revendication 7, **caractérisé en ce que** l'élément de liaison (6) est attaché à l'au moins une glissière (72) du guidage linéaire (7).

9. Élément de meuble ou d'appareil ménager (1) selon la revendication 8, **caractérisé en ce que** la trajectoire de guidage en courbe (5) est raccordée à la plaque de recouvrement (32) et/ou à la plaque de fond (31) de la partie de corps (3) et l'au moins une glissière (72) du guidage linéaire (7) est raccordée par le biais de l'élément de liaison (6) à la plaque de support de recouvrement (22) et/ou à la plaque de support de fond (21) du corps de support (2).

10. Élément de meuble ou d'appareil ménager (1) selon l'une des revendications 7 à 9, **caractérisé en ce que** le palier axial respectivement le boulon fileté (851, 91) est fixé à l'élément de liaison (6) du palier de guidage (4).

11. Élément de meuble ou d'appareil ménager (1) selon la revendication 9, **caractérisé en ce que** le boulon fileté (851, 91) est fixé de manière réglable axialement par rapport au boulon fileté (851, 91) dans une douille filetée (64) disposée sur une pièce de tête (63) de l'élément de liaison (6).

12. Élément de meuble ou d'appareil ménager (1) selon l'une des revendications précédentes, **caractérisé en ce que** le corps de support (2) présente au moins une paroi latérale (23).
